# EUROPÄISCHE PATENTSCHRIFT

(11) **EP 2 992 782 B1**
(45) Veröffentlichungstag und Bekanntmachung des Hinweises auf die Patenterteilung: **08.05.2019**
(21) Anmeldenummer: 15182660.9
(22) Anmeldetag: 27.08.2015
(51) Int. Cl.: A47B 88/493, A47B 88/487

(54) **AUSZUGSFÜHRUNG**
SLIDE ASSEMBLY
GUIDAGE D'EXTRACTION

(30) Priorität: 03.09.2014 IT BZ20140033
(43) Veröffentlichungstag der Anmeldung: 09.03.2016
(73) Patentinhaber: Apparatebau Gronbach Srl, 39044 Laghetti / Egna (IT)
(72) Erfinder: MEURER, Gerold, 39040 Margreid (BZ) (IT)
(74) Vertreter: Zinnecker, Armin

(56) Entgegenhaltungen:
- WO-A1-2014/016141
- AT-U1- 8 732
- DE-A1-102010 042 180
- US-A- 3 488 097

## Beschreibung

Die Erfindung betrifft eine Auszugsführung für ein Gerät oder ein Möbel oder einen sonstigen Gegenstand. Bei dem Gerät kann es sich insbesondere um ein Elektrogerät handeln, beispielsweise um einen Kühlschrank, einen Herd oder einen Backofen.

Die Auszugsführung umfasst eine Führungsschiene, eine Laufschiene und eine Kugelbahn zwischen der Führungsschiene und der Laufschiene, wobei die Kugelbahn einen Kugelkäfig und eine oder mehrere Kugelreihen aufweist. Jede Kugelreihe weist eine Vielzahl von Kugeln auf.

Die Führungsschiene kann an dem Gehäuse des Geräts oder an dem Korpus des Möbels befestigt werden. Die Laufschiene kann an einem beweglichen Teil des Geräts oder des Möbels befestigt werden. Es ist allerdings auch möglich, dass die Laufschiene mit einem Teil des Geräts oder des Möbels fest oder lösbar verbunden wird, beispielsweise mit einem Backblech, das auf die Laufschiene aufgelegt werden kann.

Die Auszugsführung kann auch eine Zwischenschiene umfassen. In diesem Fall umfasst die Auszugsführung eine Führungsschiene, eine Zwischenschiene und eine Laufschiene. Die Auszugsführung umfasst ferner eine erste Kugelbahn zwischen der Führungsschiene und der Zwischenschiene und eine zweite Kugelbahn zwischen der Zwischenschiene und der Laufschiene. Jede Kugelbahn weist einen Kugelkäfig auf. Die erste Kugelbahn weist eine oder mehrere Kugelreihen auf. Jede Kugelreihe weist eine Vielzahl von Kugeln auf. Die zweite Kugelbahn weist ebenfalls eine oder mehrere Kugelreihen auf. Jede Kugelreihe weist eine Vielzahl von Kugeln auf.

Die Auszugsführung kann ferner eine oder mehrere weitere Zwischenschienen aufweisen.

Auszugsschienen, vor allem Teleskopauszugsschienen mit einer oder mehreren Zwischenschienen, für Geräte, insbesondere für Backöfen, weisen prinzipbedingt ein Radialspiel auf. Dieses Radialspiel entsteht durch ein Spiel zwischen den Kugeln und den Kugellaufbahnen an der Führungsschiene, der Laufschiene und der oder den möglicherweise vorhandenen Zwischenschienen. Der durch das Radialspiel entstehende Freiheitsgrad erlaubt es den Kugeln, sich quer zur jeweiligen Laufbahn etwas zu bewegen. Die Laufschiene und die möglicherweise vorhandene oder vorhandenen Zwischenschienen können dadurch quer zur jeweiligen Laufbahn kippen. Die Auszugsschienen fühlen sich dadurch "wackelig" und "unpräzise" an. Wenn in einem Gerät, insbesondere in einem Backofen, Auszugsschienen übereinander montiert sind, kann es vorkommen, dass nicht alle Schienen in gleicher Weise kippen. Dadurch stehen die vorderen Abdeckkappen, die sich an den Laufschienen befinden können, schief, wobei sie insbesondere in verschiedene Richtungen zeigen können. Hierdurch wird ein störender optischer Eindruck erzeugt.

Um das Radialspiel zu vermeiden könnte man die Profile der Führungsschiene, der Laufschiene und möglicherweise vorhandener Zwischenschienen enger machen. Stattdessen oder zusätzlich könnte man auch größere Kugeln verwenden. Durch diese Maßnahmen könnten spielfreie, vorgespannte Schienen erhalten werden.

Die beschriebene Methode bringt jedoch wesentliche Nachteile mit sich. Zum einen wäre es erforderlich, den oder die Kugelkäfige zusammen mit den Kugeln in die korrekte Position zu bringen. Durch die Vorspannung ließe sich der Kugelkäfig dann allerdings nicht mehr oder nur noch mit großem Kraftaufwand verschieben. Es bestünde die Gefahr, dass der oder die Käfige und/oder die Kugeln dabei beschädigt würden.

Zum anderen könnte sich der Käfig im Laufe der Zeit und im Laufe des Gebrauchs verschieben. Dadurch könnte bewirkt werden, dass die Schienen nicht mehr ihre Endpositionen erreichen können. Die jeweilige Schiene könnte dann nicht mehr vollständig ausgefahren oder nicht mehr vollständig eingefahren werden. Hierdurch könnte insbesondere das Problem entstehen, dass die Türe des Geräts, insbesondere des Backofens, beim Schließen mit der nicht ganz eingefahrenen Schiene kollidiert.

Aus der AT 008 732 U1 ist eine gattungsgemäße Auszugsführung bekannt. Die WO 2014/016141 A1, die US 3,488,197 und die DE 10 2010 042 180 zeigen jeweils eine Auszugsführung für relativ zueinander bewegbare Möbelteile, die sämtliche Merkmale des Oberbegriffs des Anspruchs 1 aufweist.

Aufgabe der Erfindung ist es, eine verbesserte Auszugsführung vorzuschlagen, die einerseits das Radialspiel reduziert oder beseitigt und die andererseits ein Verschieben des Kugelkäfigs weiterhin ermöglicht.

Erfindungsgemäß wird diese Aufgabe durch die Merkmale des Anspruchs 1 gelöst. Eine Kugel in einer Kugelreihe der Kugelbahn weist einen größeren Durchmesser als die übrigen Kugeln der Kugelbahn auf. Der vergrößerte Durchmesser ist so gewählt, dass diese Kugel vorgespannt ist, insbesondere leicht vorgespannt ist, und die übrigen Kugeln mit Spiel eingebaut sind. Durch die Kugel mit vergrößertem Durchmesser, die vorgespannt ist, haben die übrigen Kugeln ein Spiel, insbesondere ein geringfügiges Spiel, sodass sie leicht verschoben werden können und/oder ohne Behinderung abrollen können. Die vorgespannte Kugel kann sich nicht mehr quer zur Laufbahn bewegen. Ein Kippen der Schienen wird unterbunden. Da jedoch nur eine Kugel vorgespannt eingebaut ist muss beim Verschieben des Kugelkäfigs nur dieser Wiederstand überwunden werden. Durch die erfindungsgemäße Lösung wird also das Radialspiel herausgenommen, andererseits jedoch ein leichtgängiges Verschieben des Kugelkäfigs ermöglicht.

Bei einer Auszugsführung mit einer Zwischenschiene wird die der Erfindung zugrunde liegende Aufgabe durch die Merkmale des Anspruchs 2 gelöst. Eine Kugel in einer Kugelreihe der ersten oder zweiten Kugelbahn weist einen größeren Durchmesser als die übrigen Kugeln in beiden Kugelbahnen auf. Der vergrößerte Durchmesser ist so gewählt, dass diese Kugel vorgespannt ist, insbesondere leicht vorgespannt ist, und die übrigen Kugeln in beiden Kugelbahnen mit Spiel eingebaut sind.

In einer bevorzugten Ausführungsform weist eine Kugel in einer Kugelreihe der anderen Kugelbahn einen größeren Durchmesser als die übrigen Kugeln in dieser Kugelbahn auf. Der vergrößerte Durchmesser ist so gewählt, dass diese Kugel vorgespannt ist, insbesondere leicht vorgespannt ist, und die übrigen Kugeln in dieser Kugelbahn mit Spiel eingebaut sind.

Die Erfindung kann auch bei Auszugsführungen angewendet werden, die eine oder mehrere weitere Zwischenschienen aufweisen.

Unter einer Kugel im Sinn der Erfindung sind auch andere, nicht kugelförmige Wälzkörper zu verstehen.

Vorteilhafte Weiterbildungen sind in den Unteransprüchen beschrieben.

Vorteilhaft ist es, wenn der Durchmesser einer oder mehrerer oder aller Kugeln mit dem größeren Durchmesser 0,05 bis 0,1 mm größer ist als der Durchmesser der übrigen Kugeln.

Die Kugelreihen können in C-Anordnung angeordnet sein.

Es ist allerdings auch möglich, dass die Kugelreihen in X-Anordnung angeordnet sind.

Nach einer weiteren vorteilhaften Weiterbildung sind die Kugelreihen in Y-Anordnung angeordnet. In diesem Fall ist es vorteilhaft, wenn die Kugel mit dem größeren Durchmesser in der mittleren Kugelreihe angeordnet ist.

Die Erfindung betrifft ferner ein Gerät oder Möbel oder einen sonstigen Gegenstand, die durch eine oder mehrere erfindungsgemäße Auszugsführungen gekennzeichnet sind.

Ausführungsbeispiele der Erfindung werden nachstehend anhand der beigefügten Zeichnung im Einzelnen erläutert. In der Zeichnung zeigt
- Fig. 1: eine Auszugsführung mit einer Führungsschiene, einer Zwischenschiene, einer Laufschiene und zwei Kugelbahnen, die jeweils drei Kugelreihen in einer Y-Anordnung umfassen, in einem Querschnitt,
- Fig. 2: die Auszugsführung gemäß Fig. 1, wobei die Kugelkäfige zur Verbesserung der Übersicht nicht eingezeichnet sind,
- Fig. 3: einen vertikalen Schnitt durch die Auszugsführung nach Fig. 1,
- Fig. 4: eine zweite Ausführungsform einer Auszugsführung mit einer Führungsschiene, einer Laufschiene und einer Kugelbahn, die zwei Kugelreihen in einer C-Anordnung umfasst, in einem Querschnitt und
- Fig. 5: eine dritte Ausführungsform einer Auszugsführung mit einer Führungsschiene, einer Laufschiene, einer Zwischenschiene und zwei Kugelbahnen, die jeweils vier Kugelreihen in einer X-Anordnung umfassen.

Die in Fig. 1 bis 3 gezeigte Auszugsführung umfasst eine Führungsschiene 1, eine Zwischenschiene 2 und eine Laufschiene 3. Zwischen der Führungsschiene 1 und der Zwischenschiene 2 ist eine erste Kugelbahn 4 angeordnet. Zwischen der Zwischenschiene 2 und der Laufschiene 3 ist eine zweite Kugelbahn 5 angeordnet.

Die erste Kugelbahn 4 umfasst einen Kugelkäfig 6 und drei Kugelreihen 7, 8, 9. Jede Kugelreihe 7, 8, 9 weist eine Vielzahl von Kugeln auf. Die zweite Kugelbahn 5 umfasst einen Kugelkäfig 10 sowie drei Kugelreihen 11, 12, 13. Jede Kugelreihe 11, 12, 13 weist eine Vielzahl von Kugeln auf.

Die Laufschiene 3 weist einen im Wesentlichen rechteckigen Querschnitt auf. Sie umgreift die Kugelbahn 5 von oben. Die linke vertikale Seitenwand verläuft im Wesentlichen vertikal. Sie geht an ihrem oberen Ende mit einem Radius in die obere horizontale Seitenwand über, der im Wesentlichen dem Radius der Kugeln der Kugelreihe 11 entspricht. Zwischen der rechten vertikalen Seitenwand und der oberen horizontalen Seitenwand der Laufschiene 3 ist ein entsprechender Radius für die Kugeln der Kugelreihe 12 vorhanden. Die untere horizontale Seitenwand der Laufschiene 3 schließt sich an die rechte vertikale Seitenwand unter Bildung eines wesentlich kleineren Radius an. Im Bereich des linken Endes der unteren horizontalen Seitenwand ist auf deren Innenseite eine Lauffläche für die Kugeln der Kugelreihe 13 vorgesehen.

Die Zwischenschiene 2 greift in die Kugelbahn 5 ein. Hierzu ist an der Führungsschiene 2 ein Führungsteil vorgesehen, das Längsrillen für die Kugeln der Kugelreihen 11, 12, 13 aufweist. Die Längsrillen bilden Laufbahnen für diese Kugelreihen. Die Kugeln der Kugelreihen 11, 12, 13 sind im Querschnitt Y-förmig angeordnet. Sie bilden die aus Fig. 1 und 2 ersichtliche Y-Anordnung. Die Kugelreihe 11 liegt links oben, die Kugelreihe 12 liegt rechts oben und die Kugelreihe 13 liegt in der Mitte unten.

Die Laufschiene 3 umgreift die Kugelbahn 5. Sie weist einen annähernd geschlossenen Querschnitt auf. Die Laufschiene 3 weist eine hohe Biegesteifigkeit in vertikaler Richtung auf. Wesentlich für diese hohe Biegesteifigkeit sind die vertikalen Seitenwände.
Die Führungsschiene 1 ist im Wesentlichen genauso ausgestaltet wie die Laufschiene 3, sodass auf die Beschreibung der Laufschiene 3 verwiesen werden kann. Die Zwischenschiene 2 greift in ebenfalls entsprechender Weise in die Kugelbahn 4 der Führungsschiene 1 ein.

Die Laufschiene 3 kann an dem beweglichen Teil des Geräts, insbesondere eines Backofens, befestigt sein, insbesondere im Bereich der rechten, inneren vertikalen Seitenwand. Die Bewegung der Laufschiene 3 kann durch einen an einem Ende vorgesehenen Anschlagstift begrenzt werden. Am anderen Ende der Laufschiene 3 kann eine Abdeckung vorgesehen sein, die durch einen umgebogenen Blechlappen gebildet werden kann (in der Zeichnung nicht dargestellt). Auf die Laufschiene 3 kann ein Backblech oder ähnliches aufgelegt werden.

Wie aus Fig. 1 und 2 ersichtlich liegen jeweils eine Kugelreihe 9, 13 und zwei Kugelreihen 7, 8; 11, 12 auf verschiedenen Seiten der Zwischenschiene 2.

Wie in dem Querschnitt aus Fig. 3 ersichtlich weist eine Kugel 14 der Kugelreihe 9 der Kugelbahn 4 einen größeren Durchmesser als die übrigen Kugeln 15 auf. Hierdurch ist die Kugel 14 mit dem größeren Durchmesser vorgespannt. Die übrigen Kugeln 15 sind mit Spiel eingebaut.

Ferner weist eine Kugel in der Kugelreihe 13 der Kugelbahn 5 eine größeren Durchmesser als die übrigen Kugeln dieser Kugelbahn 5 auf, sodass auch diese Kugel vorgespannt ist und die übrigen Kugeln in der Kugelbahn 5 mit Spiel eingebaut sind.

Wie aus Fig. 1, 2 und 3 ersichtlich sind die Kugeln 14 mit dem größeren Durchmesser in den mittleren Kugelreihen 9, 13 angeordnet.

In Fig. 4 ist eine zweite Ausführungsform dargestellt, bei der die Auszugsführung keine Zwischenschiene, sondern nur eine Führungsschiene 1 und eine Laufschiene 3 aufweist. Die Kugelbahn 4 umfasst zwei Kugelreihen 17, 18. Eine Kugel in der Kugelreihe 17 weist einen größeren Durchmesser als die übrigen Kugeln in beiden Kugelreihen 17, 18 auf, sodass diese Kugel vorgespannt ist und die übrigen Kugeln mit Spiel eingebaut sind. Bei der Ausführungsform nach Fig. 4 sind die Kugelreihen in einer C-Anordnung angeordnet.

In Fig. 5 ist eine dritte Ausführungsform dargestellt, bei der die Auszugsführung eine Führungsschiene 1, eine Zwischenschiene 2 und eine Laufschiene 3 umfasst. Die Auszugsführung nach Fig. 5 weist eine erste Kugelbahn 4 zwischen der Führungsschiene 1 und der Zwischenschiene 2 und eine zweite Kugelbahn 5 zwischen der Zwischenschiene und der Laufschiene 3 auf. Die erste Kugelbahn 4 weist einen Kugelkäfig (in Fig. 5 nicht dargestellt) und vier Kugelreihen 19, 20, 21, 22 auf. Die zweite Kugelbahn 5 weist einen Kugelkäfig (in Fig. 5 nicht dargestellt) und vier Kugelreihen 23, 24, 25, 26 auf.

Eine Kugel in einer Kugelreihe der Kugelbahn 4 und eine Kugel in einer Kugelreihe der Kugelbahn 5 weist einen größeren Durchmesser als die übrigen Kugeln in beiden Kugelbahnen 4, 5 auf, sodass diese Kugeln vorgespannt sind und die übrigen Kugeln mit Spiel eingebaut sind. Die Kugelreihen sind bei der Ausführungsform nach Fig. 5 in einer X-Anordnung angeordnet.

Gemäß der Erfindung ist es grundsätzlich möglich, eine beliebige Kugel pro Schienenpaar mit einem größeren Durchmesser zu versehen, um den erfindungsgemäßen Effekt zu erreichen. Bei der Y-Anordnung gemäß Fig. 1, 2 und 3 ist es jedoch vorteilhaft, eine Kugel der mittleren Kugelreihe zu verwenden, da die äußere Kugellaufbahn geometriebedingt besser federn kann.

Bei Vollauszügen, also bei Auszugsführungen, die eine oder mehrere Zwischenschienen aufweisen, ist es vorteilhaft, wenn bei beiden Schienenpaaren bzw. bei allein Schienenpaaren eine Kugel mit größerem Durchmesser verwendet wird.

## Patentansprüche

1. Auszugsführung mit
mindestens einem Paar von Schienen (1, 2; 1, 3; 3, 2), die in Folge eine nahe der anderen liegen, und mit im Querschnitt runden Wälzkörpern (4, 5), die zwischen den zwei Schienen des Paares von benachbarten Schienen (1, 2; 1, 3; 3, 2) angeordnet sind und geeignet sind, sich auf diesen zu wälzen, sodass sie dadurch eine Verschiebung von einer der zwei benachbarten Schienen (1, 2; 1, 3; 3, 2) längs der anderen ermöglichen, wobei
bezugnehmend auf das Paar von benachbarten Schienen (1, 2; 1, 3; 3, 2) zumindest einer der Wälzkörper (4), der zwischen den benachbarten Schienen (1, 2; 1, 3; 3, 2) angeordnet ist, einen Durchmesser seines Querschnitts aufweist, der größer ist als der Durchmesser des Querschnitts der übrigen Wälzkörper (5), die zwischen den gleichen zwei benachbarten Schienen (1, 2; 1, 3; 3, 2) angeordnet sind, und wobei die übrigen Wälzkörper (5), die zwischen den gleichen zwei benachbarten Schienen (1, 2; 1, 3; 3, 2) angeordnet sind stattdessen mit Spiel eingebaut sind, wobei der mindestens eine Wälzkörper (4) mit dem größeren Durchmesser zwischen den zwei benachbarten Schienen (1, 2; 1, 3; 3, 2), zwischen denen er angeordnet ist, vorgespannt ist, **dadurch gekennzeichnet, dass** die Wälzkörper (4, 5) denselben Elastizitätsmodul aufweisen.

2. Auszugsführung nach Anspruch 1, **dadurch gekennzeichnet, dass** die Schienen (1, 2) eine an einem feststehenden Teil eines Möbelstückes oder eines Haushaltselektrogeräts befestigbare Führungsschiene (1) und eine an einem beweglichen Teil des Möbelstückes oder des Haushaltselektrogeräts fest oder lösbar verbindbare Laufschiene (2) sind, dass die Wälzkörper (4, 5) zwischen der Führungsschiene (1) und der Laufschiene (2) angeordnet sind und aus Kugeln bestehen, die gemäß einer oder mehreren Kugelreihen (6) in jeweiligen Kugelkäfigen (7) angeordnet sind, und dass zumindest eine (4) der zwischen der Führungsschiene (1) und der Laufschiene (2) angeordneten Kugeln (4, 5) einen Durchmesser aufweist, der derart größer ist als der Durchmessers der übrigen zwischen den zwei Schienen (1, 2) angeordneten Kugeln (5), dass besagte zumindest eine Kugel (4) mit dem größeren Durchmesser zwischen den zwei Schienen (1, 2) vorgespannt ist und die übrigen zwischen den zwei Schienen (1, 2) angeordneten Kugeln (5) stattdessen mit Spiel eingebaut sind.

3. Auszugsführung nach Anspruch 1, **dadurch gekennzeichnet, dass** die Schienen (1, 2, 3) eine an einem feststehenden Teil eines Möbelstückes oder eines Haushaltselektrogeräts befestigbare Führungsschiene (1), eine an einem beweglichen Teil des Möbelstückes oder des Haushaltselektrogeräts fest oder lösbar verbindbare Laufschiene (2) und eine zwischen der Führungsschiene (1) und der Laufschiene (2) angeordnete Zwischenschiene (3) sind, dass die Wälzkörper (4, 5) zwischen der Führungsschiene (1) und der Zwischenschiene (3) und zwischen der Zwischenschiene (3) und der Laufschiene (2) angeordnet sind und aus Kugeln bestehen, die gemäß einer oder mehreren Kugelreihen (6) in Kugelkäfigen (7) angeordnet sind und dass zumindest eine (4) der jeweils zwischen der Führungsschiene (1) und der Zwischenschiene (3) angeordneten Kugeln (4, 5) und zumindest eine (4) der jeweils zwischen der Zwischenschiene (3) und der Laufschiene (2) angeordneten Kugeln (4,5) einen Durchmesser aufweisen, der derart größer ist als der Durchmesser der übrigen Kugeln (5), die jeweils zwischen den gleichen zwei benachbarten Schienen (1, 3; 3, 2) angeordnet sind, dass jede dieser zumindest zwei Kugeln (4) mit dem größeren Durchmesser zwischen den zwei Schienen des Paares von benachbarten Schienen (1, 3; 3, 2) zwischen denen sie (4) angeordnet ist vorgespannt ist und die übrigen Wälzkörper (5), die jeweils zwischen den gleichen zwei benachbarten Schienen (1, 3; 3, 2) angeordnet sind, stattdessen mit Spiel eingebaut sind.

4. Auszugsführung nach Anspruch 2 oder 3, **dadurch gekennzeichnet, dass** der Durchmesser besagter zumindest einen Kugel (4) mit dem größeren Durchmesser um 0,05 bis 0,1 mm größer ist als der Durchmesser der übrigen Kugeln (5).

5. Auszugsführung nach Anspruch 2 oder 3, **dadurch gekennzeichnet, dass** der Durchmesser besagter zumindest einen Kugel (4) mit dem größeren Durchmesser prozentual zum Durchmesser der übrigen Kugeln (5) um 1,2 bis 2,5% größer ist als der Durchmesser der übrigen Kugeln (5).

6. Auszugsführung nach einem der vorhergehenden Ansprüche, **dadurch gekennzeichnet, dass** die Wälzkörper (4, 5) aus Metall hergestellt sind.

7. Auszugsführung nach einem der vorhergehenden Ansprüche, **dadurch gekennzeichnet, dass** die Schienen eine hohe Biegesteifigkeit in vertikaler Richtung aufweisen.

8. Auszugsführung nach einem der vorhergehenden Ansprüche, **dadurch gekennzeichnet, dass** die Kugelreihen (6), die jeweils zwischen den zwei Schienen jedes Paares der Paare von benachbarten Schienen (1,3; 3,2) angeordnet sind, in Y-Anordnung angeordnet sind.

9. Auszugsführung nach Anspruch 8, **dadurch gekennzeichnet, dass** besagte zumindest eine Kugel (4) mit dem größeren Durchmesser in der mittleren Kugelreihe (6) angeordnet ist.

10. Auszugsführung nach einem der vorhergehenden Ansprüche, **dadurch gekennzeichnet, dass** die Kugelreihen (6), die jeweils zwischen den zwei Schienen jedes Paares der Paare von benachbarten Schienen (1, 3; 3, 2) angeordnet sind, in X-Anordnung angeordnet sind.

## Claims

1. Slide assembly, with:
at least one pair of rails (1, 2; 1, 3; 3, 2) which, in succession, are located one near the other, and with
rolling bodies (4, 5) of round cross-section, which are arranged between the two rails of the pair of adjacent rails (1, 2; 1, 3; 3, 2) and suitable for rolling thereon, such that they thereby enable a displacement of one of the two adjacent rails (1, 2; 1, 3; 3, 2) along the other one, wherein
referring to the pair of adjacent rails (1, 2; 1, 3; 3, 2), at least one of the rolling bodies (4) which is arranged between the adjacent rails (1, 2; 1, 3; 3, 2) has a diameter of its cross-section that is bigger than the diameter of the cross-section of the other rolling bodies (5), which are arranged between the same two adjacent rails (1, 2; 1, 3; 3, 2), and wherein
the other rolling bodies (5), which are arranged between the same two adjacent rails (1, 2; 1, 3; 3, 2), are instead installed with clearance, wherein the at least one rolling body (4) having the larger diameter is prestressed between the two adjacent rails (1, 2; 1, 3; 3, 2) between which it is arranged, **characterized in that** the rolling bodies (4, 5) have the same Young's modulus.

2. Slide assembly according to claim 1, **characterized in that** the rails (1, 2) are a guide rail (1) fastenable to a stationary part of a furniture item or of a domestic appliance, and a slide rail (2) fixedly or releasably-connectable to a movable part of the furniture item or of the electronic domestic appliance, that the rolling bodies (4, 5) are arranged between the guide rail (1) and the slide rail (2) and consist of balls, which are arranged according to one or multiple rows of balls (6) in respective ball cages (7), and that at least one (4) of the balls (4, 5) arranged between the guide rail (1) and the slide rail (2) has a diameter that is bigger than the diameter of the other balls (5) arranged between the two rails (1, 2) in such a way that said at least one ball (4) having the larger diameter is prestressed between the two rails (1, 2) and that the other balls (5) arranged between the two rails (1, 2) are instead installed with a clearance.

3. Slide assembly according to claim 1, **characterized in that** the rails (1, 2, 3) are a guide rail (1) fastenable to a stationary part of a furniture item or of a domestic appliance, a slide rail (2) fixedly or releasably-connectable to a movable part of the furniture item or of the electronic domestic appliance and an intermediate rail (3) arranged between the guide rail (1) and the slide rail (2), that the rolling bodies (4, 5) are arranged between the guide rail (1) and the intermediate rail (3) and between the intermediate rail (3) and the slide rails (2) and consist of balls, which are arranged according to one or multiple rows of balls (6) in ball cages (7), and that at least one of the balls (4, 5) respectively arranged between the guide rail (1) and the intermediate rail (3) and at least one of the balls (4, 5) respectively arranged between the intermediate rail (3) and the slide rail (2) has a diameter which is larger than the diameter of the other balls (5), which are respectively arranged between the same two adjacent rails (1, 3, 3, 2) in such a way, that each of these at least two balls (4) having the larger diameter is prestressed between the two rails of the pair of adjacent rails (1, 3; 3, 2) between which it (4) is arranged, and the remaining rolling bodies (5), which are respectively arranged between the same two adjacent rails (1, 3; 3, 2), are instead installed with a clearance.

4. Slide assembly according to claim 2 or 3, **characterized in that** the diameter of the said at least one ball (4) having the larger diameter is larger than the diameter of the remaining balls (5) by 0.05 to 0.1.

5. Slide assembly according to claim 2 or 3, **characterized in that** the diameter of the said at least one ball (4) having the larger diameter is larger, in terms of percentage with respect to the diameter of the remaining balls (5), by 1.2 to 2.5 %, than the diameter of the remaining balls (5).

6. Slide assembly according to one of the preceding claims, **characterized in that** the rolling bodies (4, 5) are made of metal.

7. Slide assembly according to one of the preceding claims, **characterized in that** the rails have a high bending stiffness in the vertical direction.

8. Slide assembly according to one of the preceding claims, **characterized in that** the rows of balls (6) which are respectively arranged between the two rails of each pair of adjacent rails (1, 3; 3, 2) are arranged in Y-arrangement.

9. Slide assembly according to claim 8, **characterized in that** said at least one ball (4) having the larger diameter is arranged in the intermediate row of balls (6).

10. Slide assembly according to one of the preceding claims, **characterized in that** the rows of balls (6) which are respectively arranged between the two rails of each pair of adjacent rails (1, 3; 3, 2) are arranged in X-arrangement.

## Revendications

1. Guidage d'extraction comprenant
au moins une paire de rails (1, 2 ; 1, 3 ; 3, 2), qui sont placés à la suite l'un près de l'autre, et
des corps de roulement (4, 5) ronds en section transversale, qui sont disposés entre les deux rails de la paire de rails (1, 2 ; 1, 3 ; 3, 2) adjacents et adaptés pour rouler sur ceux-ci, de telle sorte qu'ils permettent ainsi un déplacement de l'un des deux rails (1, 2 ; 1, 3 ; 3, 2) adjacents le long de l'autre, dans lequel
en se référant à la paire de rails (1, 2 ; 1, 3 ; 3, 2) adjacents, au moins un des corps de roulement (4), qui est disposé entre les rails (1, 2 ; 1, 3 ; 3, 2) adjacents, présente un diamètre de sa section transversale qui est supérieur au diamètre de la section transversale des autres corps de roulement (5), qui sont disposés entre les deux mêmes rails (1, 2 ; 1, 3 ; 3, 2) adjacents, et dans lequel
les autres corps de roulement (5), qui sont disposés entre les deux mêmes rails (1, 2 ; 1, 3 ; 3, 2) adjacents, sont au lieu de cela montés avec jeu, dans lequel
l'au moins un organe de roulement (4) ayant le diamètre supérieur est précontraint entre les deux rails (1, 2 ; 1, 3 ; 3, 2) adjacents, entre lesquels il est disposé, **caractérisé en ce que** les corps de roulement (4, 5) présentent le même module d'élasticité.

2. Guidage d'extraction selon la revendication 1, **caractérisé en ce que** les rails (1, 2) sont un rail de guidage (1) pouvant être fixé sur une partie fixe d'un meuble ou d'un appareil électroménager et une glissière (2) pouvant être reliée de manière fixe ou détachable à une partie mobile du meuble ou de l'appareil électroménager, **en ce que** les corps de roulement (4, 5) sont disposés entre le rail de guidage (1) et la glissière (2) et consistent en de billes, qui sont disposées selon un ou plusieurs rangs de billes (6) dans des cages à billes (7) respectives, et **en ce qu'**au moins une (4) des billes (4, 5) disposées entre le rail de guidage (1) et la glissière (2) présente un diamètre qui est supérieur au diamètre des autres billes (5) disposées entre les deux rails (1, 2) de telle manière que ladite au moins une bille (4) ayant le diamètre supérieur est précontrainte entre les deux rails (1, 2) et les autres billes (5) disposées entre les deux rails (1, 2) sont montées au lieu de cela avec jeu.

3. Guidage d'extraction selon la revendication 1, **caractérisé en ce que** les rails (1, 2, 3) sont un rail de guidage (1) pouvant être fixé sur une partie fixe d'un meuble ou d'un appareil électroménager, une glissière (2) pouvant être reliée de manière fixe ou détachable à une partie mobile du meuble ou de l'appareil électroménager et un rail intermédiaire (3) disposé entre le rail de guidage (1) et la glissière (2), **en ce que** les corps de roulement (4, 5) sont disposés entre le rail de guidage (1) et le rail intermédiaire (3) et entre le rail intermédiaire (3) et la glissière (2) et sont consistent en des billes, qui sont disposées selon un ou plusieurs rangs de billes (6) dans des cages à billes (7), et **en ce qu'**au moins une (4) des billes (4, 5) disposées respectivement entre le rail de guidage (1) et le rail intermédiaire (3) et au moins une (4) des billes (4, 5) disposées respectivement entre le rail intermédiaire (3) et la glissière (2) présentent un diamètre qui est supérieur au diamètre des autres billes (5), qui sont disposées respectivement entre les mêmes deux rails (1, 3 ; 3, 2) adjacents, de telle manière que chacune de ces au moins deux billes (4) avec le diamètre supérieur est précontrainte entre les deux rails de la paire de rails (1, 3 ; 3, 2) adjacents entre lesquels elle (4) est disposée et les autres billes (5), qui sont respectivement disposées entre les mêmes deux rails (1, 3 ; 3, 2) adjacents, sont montées au lieu de cela avec un jeu.

4. Guidage d'extraction selon la revendication 2 ou 3, **caractérisé en ce que** le diamètre de ladite au moins une bille (4) ayant le diamètre supérieur est de 0,05 à 0,1 mm supérieur au diamètre des autres billes (5).

5. Guidage d'extraction selon la revendication 2 ou 3, **caractérisé en ce que** le diamètre de ladite au moins une bille (4) ayant le diamètre supérieur est supérieur de manière proportionnelle par rapport au diamètre des autres billes (5), à savoir de 1,2 à 2,5 % supérieur au diamètre des autres billes (5).

6. Guidage d'extraction selon l'une des revendications précédentes, **caractérisé en ce que** les corps de roulement (4, 5) sont fabriqués en métal.

7. Guidage d'extraction selon l'une des revendications précédentes, **caractérisé en ce que** les rails présentent une rigidité à la flexion élevée dans la direction verticale.

8. Guidage d'extraction selon l'une des revendications précédentes, **caractérisé en ce que** les rangs de billes (6), qui sont respectivement disposés entre les deux rails de chaque paire des paires de rails (1, 3 ; 3, 2) adjacents, sont disposés en Y.

9. Guidage d'extraction selon la revendication 8, **caractérisé en ce que** ladite au moins une bille (4) ayant le diamètre supérieur est disposée dans le rang de billes (6) médian.

10. Guidage d'extraction selon l'une des revendications précédentes, **caractérisé en ce que** les rangs de billes (6), qui sont disposés respectivement entre les deux rails de chaque paire des paires de rails (1, 3 ; 3, 2) adjacents, sont disposés en X.
